# EUROPÄISCHE PATENTSCHRIFT

(11) **EP 0 573 784 B1**
(45) Veröffentlichungstag und Bekanntmachung des Hinweises auf die Patenterteilung: **07.04.1999**
(21) Anmeldenummer: 93107382.9
(22) Anmeldetag: 06.05.1993
(51) Int. Cl.: E05F 3/22

(54) **Gestänge zum Antrieb von Drehflügeln, insbesondere Türen und dergleichen**
Linkage for actuating swinging wings, particularly doors and the same
Tringlerie pour commander des ailes tournantes, notamment des portes et similaires

(30) Priorität: 13.05.1992 DE 4215757
(43) Veröffentlichungstag der Anmeldung: 15.12.1993
(73) Patentinhaber: agta record ag, 8320 Fehraltdorf (CH)
(72) Erfinder: Bamberger, Georg, CH-8408 Winterthur (CH)
(74) Vertreter: Flach, Dieter Rolf Paul, Dipl.-Phys.

(56) Entgegenhaltungen:
- EP-A- 0 484 258
- FR-A- 1 008 504
- FR-A- 2 359 447
- US-A- 2 053 172
- US-A- 3 135 845
- US-A- 3 510 984

## Beschreibung

Die Erfindung betrifft ein Gestänge zum Antrieb von Drehflügeln wie Türen und dergleichen nach dem Oberbegriff des Anspruches 1.

Ein Drehflügelantrieb ist beispielsweise aus dem Prospektblatt "record-automatischer Drehflügelantrieb DFA 125" der Fa. AG für Türautomation bekannt geworden. Zwischen der eigentlichen, in einem Gehäuse untergebrachten Antriebseinheit und beispielsweise dem oberen Türrahmen wird herkömmlicherweise ein V-förmiges Gestänge, d. h. ein Kniehebel verwandt. Durch Verdrehen der Ausgangswelle der Antriebseinheit wird jeweils einer der beiden Hebel des Kniehebels in Rotation versetzt, der über die Gelenkverbindung den zweiten Hebel des Kniehebels und damit letztlich die zu betätigende Tür auf- und zuschwenkt.

Es handelt sich hierbei um ein sogenanntes Standardgestänge, welches in seiner Ruhelage in der Regel nach Art eines fast geschlossenen V's oberhalb der zu bewegenden Tür mehr oder weniger von der Türebene senkrecht vorsteht.

Es sind allerdings auch sogenannte Parallelgestänge bekannt geworden, bei welchen die beiden zu dem Kniegelenk-Antrieb gehörenden Hebel eher in Parallellage zur Türebene ausgerichtet sind. Der Antrieb und die Funktion entsprechen aber ansonsten dem Standardgestänge.

In dem o. g. Prospektblatt ist darüber hinaus auch ein sogenanntes Gleitgestänge gezeigt. Hier wird eine an der Tür selbst angebrachte Gleitschiene verwandt, in welche der mit der Ausgangswelle der Antriebseinheit verbundene Hebel eingreift. Die an der Tür befestigte Gleitschiene dient insoweit als zweiter Hebel, wobei das freie Ende des in Rotation versetzbaren Hebels längs der Schiene bewegbar ist, also nach Art einer während des Öffnungs- und Schließvorganges der Tür nicht ortsfesten sondern relativ fortbewegbaren Gelenkverbindung.

Die in diesem Zusammenhang bekannt gewordenen Gestänge werden seit Jahren und Jahrzehnten durchaus erfolgreich verwandt und eingesetzt. Allerdings bergen diese Gestänge auch gewisse Nachteile und Gefahren in sich.

Gattungsbildende Antriebsgestänge für Drehflügel sind beispielsweise aus der FR-A-2,359,447, der US-A-2,053,172, der US-A-3,510,984, der FR-A-1,008,504 sowie der US-A-3,135,845 bekannt geworden.

Aufgabe der vorliegenden Erfindung ist es von daher ein Gestänge zum Antrieb von Drehflügeln wie Türen und dergleichen zu schaffen, welches gegenüber dem Stand der Technik bei insgesamt weiterhin einfachem Aufbau eine erhöhte Sicherheit gegen Quetschen oder Abscheren vor allem bei einem Eingriff senkrecht zu den Bewegungsebenen der Hebel aufweist.

Die Aufgabe wird erfindungsgemäß entsprechend den im Anspruch 1 angegebenen Merkmalen gelöst. Vorteilhafte Ausgestaltungen der Erfindung sind in den Unteransprüchen angegeben.

Die vorliegende Erfindung schafft auf verblüffende Art und Weise eine deutliche Verbesserung bezüglich des Sicherheitsstandards derartiger Gestänge. Denn die nach dem Stand der Technik bekannt gewordenen Gestänge weisen vor allem bei Verschwenkung in Verschlußlage Gefahren auf. Denn in Verschlußlage sind die über die beiden über ein Gelenk in Verbindung stehenden Hebel in eine V-Position gebracht, bei welcher der maximale Abstand zwischen den Hebeln oft nur weniger als 2 oder 3 cm beträgt. In Richtung des Gelenkes selbst nimmt dieser Abstand scherenartig ab, so daß beim Schließvorgang in ungünstigsten Fällen eine zwischen die beiden Hebeln eingebrachte Hand oder ein Finger gequetscht und abgeschert werden könnten.

Dieses Problem gilt grundsätzlich bezüglich aller vorstehend genannter nach dem Stand der Technik bekannter Verschwenkmechanismen. Soweit im Stand der Technik bereits einer der Verschwenkhebel im Bereich der Gelenkverbindung zum zweiten Hebelarm einen geringen Seitenversatz (Kröpfung) aufweist, so kommt dieser technischen Ausbildung grundsätzlich eine andere Funktion zu. Denn eine derartige geringe Kröpfung ist notwendig, um zwei Hebel in einer Ebene quer zur Gelenkachse zumindest fast bis in Parallellage zueinander verschwenken zu können. Ansonsten würde nämlich die beiden Hebelarme beim aufeinander zu Schwenken miteinander kollidieren, so daß ein Parallelverlauf der beiden Verschwenkarme oder eine nur geringfügig differgierende Ausrichtung der Verschwenkhebel in eine Betriebsstellung nicht möglich wäre.

Demgegenüber schlägt die vorliegende Erfindung vor, daß der zumindest an einem der Hebel vorgesehene und in Querrichtung wegragenden zusätzlichen Hebelansatz so ausgebildet ist, d.h. dessen Länge und Ausrichtung so bemessen ist, daß in Verschlußstellung die beiden Hebel z.B. eine Parallellage zueinander einnehmen, deren Abstand zueinander mehr als 40 mm beträgt und damit so ausreichend groß bemessen ist, daß eine Quetschung von Fingern oder der gesamten Hand sicher vermeidbar ist.

Ein gattungsgemäßes Gestänge zum Antrieb von Drehflügeln ist grundsätzlich auch aus der DE-Z "BKS GmbH: Der Anschlag. In: Baubeschlag Magazin, 1957, Heft 3, Seiten 37 und 38" bekannt. Gemäß Abbildung 108 dieser Entgegenhaltung ist gezeigt, daß mindestens einer der beiden Hebel mit einem vom Hebel quer wegragenden Winkelansatz versehen ist, so daß zwischen dem ersten Hebel und dem zweiten Hebel ein über deren gesamte Länge verlaufender Abstand vorhanden ist. Durch die Schaffung einer Höhendifferenz zwischen den Befestigungspunkten des Schließers und des Gabelarmes mag zwar eine gewisse Verbesserung der Sicherheit gegenüber anderen herkömmlichen Lösungen erzielt werden. Eine stets ausreichende Sicherheit für alle nur denkbaren Fälle läßt sich jedoch mit einer derartigen Lösung nicht realisieren.

In einer besonders bevorzugten Ausführungsform der Erfindung ist das eine Ende des Hebels gabelförmig gestaltet und nimmt darin das andere Ende des zweiten Hebels auf. Dadurch können beide Hebel in einer Ebene liegend angeordnet werden. Unerwünschte zusätzliche Kippmomente bei der Kraftübertragung werden dadurch vermieden.

Weitere Vorteile, Einzelheiten und Merkmale der Erfindung ergeben sich nachfolgend aus dem anhand von Zeichnungen dargestellten Ausführungsbeispiel. Dabei zeigen im einzelnen:
- Figur 1 :: eine schematische teilweise perspektivische Ansicht einer teilweise geöffneten Tür mit dem erfindungsgemäßen Gestänge;
- Figur 2 :: eine schematische Draufsicht auf die Lage des erfindungsgemäßen Gestänges bei geschlossener Tür;
- Figur 3 :: eine zu Figur 2 entsprechende Darstellung bei geöffneter Tür;
- Figur 4 :: eine schematische, teilweise im Schnitt wiedergegebene Ansicht des Kniehebels;
- Figur 5 und 6:: eine entsprechende Darstellung im Falle eines sogenannten Parallel-Gestänges einmal in Verschluß- und einmal in Öffnungsstellung; und
- Figur 7 und 8:: ein entsprechend abgewandeltes Ausführungsbeispiel im Falle eines Gleitgestänges, ebenfalls wieder in Verschluß- bzw. in Öffnungsstellung.

In Figur 1 ist in ausschnittsweiser schematischer Darstellung ein Türrahmen 1 mit einer mittels einner Schwenkachse verschwenkbaren Drehflügel-Tür 5 gezeigt. Im Ausführungsbeispiel ist am oberen horizontalen Querholm des Türrahmens 1 das Gehäuse 7 eines Drehflügelantriebes 9 montiert. Über eine unten am Drehflügelantrieb 9 austretende Antriebswelle wird ein in Form eines Kniehebel gebildetes Gestänge 11 angetrieben, um darüber die Drehflügel-Tür 5 zu öffnen und zu schließen.

Der genaue Aufbau und die Funktionsweise wird nachfolgend anhand der Figuren 2 und 3 erläutert.

In Figur 2 und 3 ist eine vertikal verlaufende Antriebswelle 13 (Antriebsachse) gezeigt, die gleichzeitig die Ausgangswelle des Drehflügelantriebs 9 darstellt und bei entsprechendem in der Regel elektrischen Antrieb den in Figur 2 in seiner Ausgangs- und Verschlußstellung gezeigten ersten Hebel lla längs der Kreisbahn 17 verschwenken kann.

Der zweite Hebel 11b des Gestänges 11 ist an der Drehflügel-Tür 5 über ein Gelenk 19 angelenkt.

Beide Hebel 11a und 11b sind über eine Gelenkverbindung 21 verbunden.

Aus der Darstellung geht auch hervor, daß im gezeigten Ausführungsbeispiel der erste Hebel 11a benachbart zu der Gelenkverbindung 21 mit einem Hebel- oder Winkelansatz 23 versehen ist. Es ergibt sich dadurch eine L-Form, nachfolgend auch kurz als Golfschläger-Form bezeichnet.

Die Länge des Hebel-Winkelansatzes 23 wird bevorzugt so gewählt, daß er in der Regel mehr als 4 cm, vorzugsweise mehr als 4,5 cm, 5 cm usw. bis beispielsweise bei Bedarf auch 10 cm und sogar mehr betragen kann, je nach den Gegebenheiten und Anforderungen. In der Regel wird die Länge so gewählt, daß auch der rückwärtige Abstand zwischen der Antriebswelle 13 und dem Gelenk 19, also zwischen den beiden Anlenkpunkten der beiden Hebel 11a, 11b am Drehflügelantrieb 9 bzw. der Drehflügel-Tür 5 zumindest in etwa der Länge des Winkelansatzes 23 entspricht, so daß die beiden Hebel lla oder 11b mit entsprechendem Abstand im wesentlichen parallel zueinander ausgerichtet sind und in der Regel in einem Winkel um etwa 90° von der Türebene vorstehen.

Aus der in Figur 4 gezeigten teilweise im Schnitt wiedergegebenen Darstellung ist ersichtlich, daß der mit dem Winkelansatz 23 versehene Hebel lla in einem gabelförmigen Ende 27 ausläuft, in welchem die Gelenkachse 21' gehalten ist, an welchem ein mit einer von der Gelenkachse 21' durchsetzten Querbohrung versehener und zum Hebel 11b gehörender Zapfen 12 verschwenkbar verankert ist. Durch diese Anordnung ist es möglich sicherzustellen, daß das Gestänge 11 und damit beide Hebel 11a und 11b in einer gemeinsamen Ebene senkrecht zu den Achsen 13, 19 sowie 21' liegen. Dadurch lassen sich beim Verschwenken unerwünschte Kippmomente vermeiden.

Zum Öffnen der Drehflügel-Tür 5 wird in nicht näher dargestellter Weise der Drehflügelantrieb 9 betätigt, so daß der erste Hebel lla von der in Figur 2 bis in die in Figur 3 gezeigte Stellung verschwenkt wird, worüber unter entsprechender Verschwenkung des zweiten Hebels 11b die Tür in die in Figur 3 dargestellte Öffnungslage gebracht wird. Der Schließvorgang erfolgt umgekehrt, wobei durch die spezifische Gestaltung des Gestänges 11 selbst beim Einbringen von Fingern oder der Hand in den Abstandsraum zwischen den beiden Hebeln 11a und 11b die Finger bzw. die Hand nicht gequetscht werden können bzw. kann, da der Abstand ausreichend groß bemessen ist.

Abweichend vom gezeigten Ausführungsbeispiel könnte natürlich auch der andere Hebel 11b mit dem Winkelansatz 23 oder beide Hebel mit einem entsprechenden Winkelansatz versehen sein. Das kabelförmige Ende 27 könnte abweichend von dem gezeigten Ausführungsbeispiel am anderen Hebel vorgesehen sein.

Grundsätzlich ist es auch möglich, beide Hebel um die Dicke des jeweiligen Hebels in Gelenkachsen-Richtung 21' versetzt aneinander anzulenken, wobei dann jedenfalls geringe Kippmomente auftreten können.

Die Figuren 5 und 6 zeigen ein Beispiel, bei dem das Gestänge 11 nach Art eines Parallelgestänges dargestellt ist.

Von "Parallelgestänge" wird dann gesprochen, wenn der eine Hebel 11a etwa in Parallelrichtung zur Ebene der Drehflügel-Tür 5 ausgerichtet ist. Der zweite mit den ersten über die Gelenkverbindung 21 verbundene Hebel 11b greift dann an einem Drehflügel-Ansatz 5' an, der als feststehende kurze Säule sich z. B. etwa rechtwinklig von der Ebene der Drehflügel-Tür 5 weg erstreckt.

Bei Anwendung der Erfindung sind auch hier in der Schließstellung die beiden Hebel 11a und 11b in einem ausreichend großen Abstand zueinander verlaufend ausgerichtet, so daß auch hier keine Quetschungen entstehen können. Der Abstand kann gegebenenfalls auch so gewählt werden, daß in Schließstellung der Abstand zwischen dem über das Gehäuse 7 etwa in Parallellage nach vorne hin überstehenden zweiten Hebel 11b in ausreichendem Abstand von dem eigentlichen Gehäuse 7 zu liegen kommt, so daß bei dieser Ausführungsform auch keine Quetschung zwischen diesem zweiten Hebel 11b und der entsprechenden Gehäusewandung des Gehäuses 7 entstehen können.

Das gleiche gilt grundsätzlich auch für das in den Figuren 7 und 8 dargestellte Beispiel unter Verwendung eines sogenannten Gleitgestänges. Hier greift an der Stelle, an der bei den anderen Ausführungsbeispielen die Gelenkachse 21' vorgesehen ist, ein entsprechender Gelenkbolzen 21" in eine am Drehflügel 5 angebrachte Schiene 11c ein. Beim Öffnen und Schließen wird dieser Gelenkbolzen 21" in der Schiene 11c verschoben. Dieser Gelenkbolzen 21" kann insoweit auch als beim Öffnen und Schließen längs der Drehflügel-Tür 5 verfahrebare Gelenkverbindung zwischen dem ersten Hebel 11a und der im Sinne eines zweiten Hebels 11b wirkenden Schiene 11c verstanden werden. Auch bei dieser Ausführungsform kann der Hebel 11a neben seinem einen Winkelansatz 23 noch einem weiteren im Bereich der Antriebswelle 13 des Drehflügelantriebs 6 weiteren, sich in gleiche Seitenrichtung erstreckenden Winkelansatzes versehen sein, so daß hier ebenfalls keine Quetschung zwischen dem Hebel 11a und der Schiene 11c bzw. dem Gehäuse 7 des Drehflügelantriebes 9 eintreten kann. In diesem Falle könnten die Winkelansätze gleichgeformt sein, so daß sich der zwischen den Winkelansätzen verlaufende Abschnitt des Hebels lla beispielsweise parallel zu einer zwischen seinen beiden gegenüberliegenden Anlenkpunkten verlaufenden Geraden ausgerichtet ist.

## Patentansprüche

1. Gestänge zum Antrieb von Drehflügeln wie Türen und der gleichen, insbesonder in Form eines Kniehebel-Gestänges (11) für einen automatischen Drehflügelantrieb (9), mit einem mit einer Antriebswelle (13) eines Drehflügelantriebes (9) verbindbaren um die Antriebsachse (13) verschwenkbaren ersten Hebel (11a), der über eine Gelenkverbindung (21; 21") mit einem zweiten mit dem Drehflügel (5) in Verbindung stehenden Hebel (11b) bzw. einer am Drehflügel befestigten Schiene (11c) verbunden ist, wobei zumindest einer der beiden Hebel (11a, 11b) mit einem vom Hebel quer wegragenden Winkelansatz (23) versehen ist, **dadurch gekennzeichnet**, daß der quer wegragehnde Winkelansatz (23) so vorgesehen ist, daß unter Vermeidung einer Quetschwirkung zwischen dem ersten Hebel (11a) und dem zweiten Hebel (11b) bzw. der Schiene (11c) über deren gesamte Länge ein quer zur Gelenkachse (21') verlaufender Sicherheitsabstand vorhanden ist, wobei dieser Sicherheitsabstand größer als 40 mm ist.

2. Gestänge nach Anspruch 1, **dadurch gekennzeichnet**, daß der zumindest eine Hebel (11a, 11b) L-förmig ausgebildet ist.

3. Gestänge nach Anspruch 1 oder 2, **dadurch gekennzeichnet**, daß der erste Hebel (11a) und der zweite Hebel (11b) bzw. die Schiene (11c) in ihrem benachbart zum Winkelansatz (23) verbleibenden Abschnitt in ihrer Ausgangs- oder Schließstellung in etwa parallel zueinander verlaufen.

4. Gestänge nach einem der Ansprüche 1 bis 3, **dadurch gekennzeichnet**, daß der Abstand zwischen dem ersten Hebel (11a) und dem zweiten Hebel (11b) bzw. der Schiene (11c) über die gesamte Länge größer als 45 mm, vorzugsweise größer als 50 mm oder mehr beträgt.

5. Gestänge nach einem der Ansprüche 1 **bis 4, dadurch gekennzeichnet**, daß beide Hebel (11a, 11b) mit einem aufeinanderzuweisenden Winkelansatz (23) versehen sind.

6. Gestänge nach einem der Ansprüche 1 bis 5, **dadurch gekennzeichnet**, daß zumindest ein Hebel (11a, 11b) ein gabelförmiges Ende (27) im Bereich der Gelenkverbindung (21) aufweist, in welchem das Ende des zweiten Hebels (11b, 11a) endet.

7. Gestänge nach Anspruch 6, **dadurch gekennzeichnet,** daß der erste Hebel (11a) und der zweite Hebel (11b) bzw. die Schiene (11c) in einer gemeinsamen Ebene liegen.

8. Gestänge nach einem der Ansprüche 1 bis 7**, dadurch gekennzeichnet**, daß vorzugsweise der nicht in unterschiedliche Längen einstellbare Hebel (11a, 11b) mit dem Winkelansatz (23) versehen ist.

9. Gestänge nach einem der Ansprüche 1 bis 8, **dadurch gekennzeichnet**, daß der zumindest eine Hebel (11a, 11b) an seinen beiden Enden mit einem Winkelansatz (23, 24) versehen ist.

## Claims

1. Linkage for the drive of swing leaves, such as doors and the like, in particular in the form of a toggle-lever linkage (11) for an automatic swing-leaf drive (9), with a first lever (11a) which can be connected to a drive shaft (13) of a swing-leaf drive (9) and is pivotable about the drive shaft (13) and which is connected via an articulated connection (21; 21") to a second lever (11b), connected to the swing leaf (5), or a rail (11c) fastened to the swing leaf, at least one of the two levers (11a, 11b) having an angular extension (23) projecting away transversely from the lever, characterized in that the angular extension (23) projecting away transversely is provided in such a way that, so as to avoid a crushing action between the first lever (11a) and the second lever (11b) or the rail (11c), there is, over their entire length, a safety distance which runs transversely to the joint axle (21'), this safety distance being larger than 40 mm.

2. Linkage according to Claim 1, characterized in that the at least one lever (11a, 11b) is of L-shaped design.

3. Linkage according to Claim 1 or 2, characterized in that the first lever (11a) and the second lever (11b) or the rail (11c) run, in their portion remaining adjacent to the angular extension (23), approximately parallel to one another in their initial or closing position.

4. Linkage according to one of Claims 1 to 3, characterized in that the distance between the first lever (11a) and the second lever (11b) or the rail (11c) is larger than 45mm, preferably larger than 50 mm or more, over the entire length.

5. Linkage according to one of Claims 1 to 4, characterized in that the two levers (11a, 11b) have an angular extension (23), the said angular extensions pointing towards one another.

6. Linkage according to one of Claims 1 to 5, characterized in that at least one lever (11a, 11b) has, in the region of the articulated connection (21), a fork-shaped end (27), in which the end of the second lever (11b, 11a) terminates.

7. Linkage according to Claim 6, characterized in that the first lever (11a) and the second lever (11b) or the rail (11c) lie in a common plane.

8. Linkage according to one of Claims 1 to 7, characterized in that, preferably, the lever (11a, 11b) not adjustable to different lengths has the angular extension (23).

9. Linkage according to one of Claims 1 to 8, characterized in that the at least one lever (11a, 11b) has an angular extension (23, 24) at its two ends.

## Revendications

1. Tringlerie pour entraîner des battants tournants, tels que des portes et similaires, en particulier sous forme d'une tringlerie à levier à genouillère (11) pour un entraînement de battant tournant automatique (9), comportant un premier bras (1 la) susceptible d'être relié à un arbre entraînement (13) d'un entraînement de battant tournant (9) et en pivotement autour de l'arbre entraînement (13), qui est relié via une liaison articulée (21; 21") à un second bras (11b) en liaison avec le battant tournant (5) ou avec un rail (11c) fixé sur le battant tournant, l'un au moins des deux bras (11a, 11b) étant pourvu d'un talon en équerre (23) dépassant transversalement du bras, caractérisée en ce que le talon en équerre (23) dépassant transversalement est prévu de telle sorte qu'il existe une distance de sécurité qui s'étend entre le premier bras (11a) et le second bras (11b) ou le rail (11c) sur toute leur longueur, pour éviter un effet de pincement, ladite distance de sécurité étant supérieure à 40 mm.

2. Tringlerie selon la revendication 1, caractérisée en ce que ledit au moins un bras (11a, 11b) est réalisé en forme de L.

3. Tringlerie selon l'une ou l'autre des revendications 1 et 2, caractérisée en ce que le premier bras (11a) et le second bras (11b) ou le rail (11c) s'étendent approximativement parallèlement l'un à l'autre dans leur tronçon qui reste au voisinage du talon en équerre (23) dans leur position de départ ou de fermeture.

4. Tringlerie selon l'une quelconque des revendications 1 à 3, caractérisée en ce que la distance entre le premier bras (11a) et le second bras (11b) ou le rail (11c) est supérieure à 45 mm, de préférence supérieure à 50 mm ou plus sur toute la longueur.

5. Tringlerie selon l'une quelconque des revendications 1 à 4, caractérisée en ce que les deux bras (11a, 11b) sont pourvus d'un talon en équerre (23), et en ce que lesdits talons sont dirigés l'un vers l'autre.

6. Tringlerie selon l'une quelconque des revendications 1 à 5, caractérisée en ce que un bras (11a, 11b) au moins présente une extrémité en forme de fourchette (27) dans la zone de la liaison articulée (21), dans laquelle se termine l'extrémité du second bras (11b, 11a).

7. Tringlerie selon la revendication 6, caractérisée en ce que le premier bras (11a) et le second bras (11b) ou le rail (11c) se trouvent dans un plan commun.

8. Tringlerie selon l'une quelconque des revendications 1 à 7, caractérisée en ce que de préférence le bras (11a, 11b) qui n'est pas variable en longueur est pourvu du talon en équerre (23).

9. Tringlerie selon l'une quelconque des revendications 1 à 8, caractérisée en ce que ledit au moins un bras (11a, 11b) est pourvu d'un talon en équerre (23, 24) à ses deux extrémités.
